# FASCICULE DE BREVET EUROPEEN

(11) **EP 3 425 750 B1**
(45) Date de publication et mention de la délivrance du brevet: **11.03.2020**
(21) Numéro de dépôt: 18181549.9
(22) Date de dépôt: 03.07.2018
(51) Int. Cl.: H01R 13/635, H01R 43/26

(54) **OUTIL HYDRAULIQUE POUR DESACCOUPLEMENT D'UN ENSEMBLE DE CONNEXION, NOTAMMENT A CONNECTEURS MULTICONTACTS**
HYDRAULISCHES WERKZEUG ZUM ABKOPPELN EINER VERBINDUNGSEINHEIT, INSBESONDERE MIT MULTIKONTAKTANSCHLÜSSEN
HYDRAULIC TOOL FOR DECOUPLING CONNECTION ASSEMBLY, IN PARTICULAR MULTIPIN CONNECTORS

(30) Priorité: 07.07.2017 FR 1756439
(43) Date de publication de la demande: 09.01.2019
(73) Titulaire: RADIALL, 93300 Aubervilliers (FR)
(72) Inventeur: LELOUP, Guillaume, 37110 Chateau-Renault (FR)
(74) Mandataire: Nony

(56) Documents cités:
- FR-A- 1 471 823
- US-A- 3 579 795
- US-A- 5 062 201
- US-A- 5 329 693

## Description

La présente invention concerne un ensemble de connexion comportant des connecteurs, notamment des connecteurs multi-contacts connectés mutuellement.

Elle vise plus particulièrement à proposer un outil pour réaliser le désaccouplement/la déconnexion d'un tel ensemble de connexion.

On connaît du brevet EP 1708313 au nom de la Demanderesse un ensemble de connexion comprenant un premier connecteur multicontacts et un deuxième connecteur multicontacts de type complémentaire. Chaque connecteur comprend un boîtier recevant des contacts et l'ensemble de connexion comprend un capot permettant le verrouillage du premier connecteur et du deuxième connecteur.

Dans de nombreuses applications, un des connecteurs formant une embase est fixée à un panneau, en particulier un panneau d'équipement électronique. Cette fixation doit être fiable en particulier dans les applications où les ensembles de connexion sont embarqués comme dans les avions.

En tant que moyens de fixation, on peut citer ceux constitués par deux systèmes vis/écrous, chacune des deux vis traversant à la fois une ouverture ménagée à une extrémité latérale du boitier de l'embase et une ouverture ménagée dans le panneau à côté d'une plus grande ouverture dans laquelle est logée l'embase. Dans certains connecteurs multi-contacts, ces vis peuvent servir de détrompeurs qui permettent le verrouillage mutuel entre connecteur mâle et connecteur femelle.

La Demanderesse a aussi proposé dans la demande de brevet EP13164039A1, des moyens de fixation amovible d'une embase de connecteur à un panneau, consistant en des crochets précontraints par des ressorts. Cette solution d'accrochage amovible permet un montage et/ou un démontage amovible de l'embase de connecteur à un panneau en un temps rapide, ce qui est avantageux à l'échelle industrielle notamment quand on doit réaliser le montage/démontage d'un nombre important d'embases.

Par ailleurs, principalement à des fins de maintenance, il est nécessaire de déconnecter/désaccoupler deux connecteurs complémentaires d'un même ensemble lorsqu'ils sont mutuellement connectés.

Un tel désaccouplement est particulièrement requis dans les applications aéronautiques où il est nécessaire lors de maintenances de vérifier les contacts des connecteurs. De tels désaccouplements sont également nécessaires lors de l'exécution de tests dans l'avion par exemple.

Actuellement, le désaccouplement est réalisé manuellement par l'opérateur qui en est chargé, qui peut être aidé le cas échéant au moyen de dispositifs d'aide intégrés au sein même de l'un et/ou l'autre des deux connecteurs complémentaires quand le type (série commerciale) du connecteur le permet. On peut citer ici par exemple le pas de vis du connecteur commercialisé selon la série 38999 ou encore le système de verrouillage de la série EPXB et son système de verrouillage central à vis, qui, par essence, désaccouplent les connecteurs en même temps qu'ils les déverrouillent.

Or, cela présente un certain nombre d'inconvénients majeurs.

Pour l'opérateur, le désaccouplement sans dispositif d'aide nécessite un effort important qui plus est généralement dans une position inconfortable et dans un encombrement difficile d'accès.

Et il n'est pas rare que le désaccouplement manuel s'accompagne de blessures pour l'opérateur ou de casse de connecteurs.

D'autre part, les dispositifs d'aide intégrés au sein des connecteurs impactent nécessairement le poids, les dimensions et le coût de réalisation de ces derniers. Cela est d'autant plus pénalisant dans les applications embarquées, comme dans un avion.

Ces dispositifs d'aide intégrés nécessitent en outre beaucoup de place à l'arrière du connecteur.

Egalement, le risque de casse du connecteur est important car il peut être désaxé facilement lors de la manipulation par un opérateur.

Enfin, les dispositifs d'aide restent difficiles d'accès lorsque des accessoires à l'arrière des connecteurs, comme les brides longues ou courtes, droites ou coudées, sont utilisés.

Le document US532963 décrit un outil pour désaccouplement d'un ensemble de connexion selon le préambule de la revendication indépendante 1.

Il existe donc un besoin pour améliorer le désaccouplement d'un ensemble de connexion comportant deux connecteurs complémentaires, en particulier des connecteurs multi-contacts afin de pallier les inconvénients précités.

La présente invention a pour but de répondre à tout ou partie de ce besoin.

Elle y parvient, selon l'un de ses aspects, à l'aide d'un outil pour désaccouplement d'un ensemble de connexion,
l'ensemble de connexion comportant :
- un premier connecteur, notamment un connecteur multicontacts comportant des reliefs d'accrochage et,
- un deuxième connecteur, notamment un connecteur multicontacts, de type complémentaire au premier connecteur, le deuxième connecteur formant une embase, destinée à être fixée à un panneau, les premier et deuxième connecteurs comportant chacun un boitier s'étendant selon un axe (X) et comportant une face de connexion, les premier et deuxième connecteurs étant connectés entre eux par leurs faces de connexions.

L'outil comporte :
- au moins un crochet comportant au moins un relief d'accrochage destiné à coopérer par accrochage coopérant avec un relief d'accrochage du premier boitier et un bec de verrouillage;
- un circuit hydraulique comportant au moins un cylindre, au moins un piston dit piston principal formant avec le cylindre un maître-cylindre, au moins un conduit reliant le piston principal à au moins un piston secondaire, le circuit hydraulique pouvant être actionné une fois l'accrochage d'au moins un relief du premier boitier par le relief d'accrochage du crochet réalisé, provoquant ainsi le déplacement du piston principal qui transmet la pression du fluide hydraulique vers le au moins un piston secondaire qui translate de sa position inactive dans laquelle il est verrouillé par le bec de verrouillage jusqu'à ce que l'accrochage du relief du premier boitier soit réalisé, à une position active dans laquelle il est déverrouillé et peut exercer ainsi un effort de poussée contre le panneau auquel est fixé l'embase de sorte à réaliser le désaccouplement/la déconnexion entre l'embase et le premier connecteur.

Selon un mode de réalisation avantageux, le circuit hydraulique comporte au moins deux pistons principaux synchronisés en déplacement, au moins deux conduits reliant les au moins deux pistons principaux à au moins deux pistons secondaires.

Selon cette variante, l'outil peut comporter deux crochets comportant avantageusement au moins un relief d'accrochage destiné à s'accrocher à une portion de la surface extérieure du boitier du premier connecteur.

Lorsque les reliefs d'accrochage du premier connecteur ne sont pas identiques, en particulier si le premier connecteur n'est pas symétrique, un des crochets peut comporter en tant que relief d'accrochage un trou débouchant tandis que l'autre des crochets comporte un dégagement ou une rainure en tant que relief d'accrochage.

Selon un autre mode de réalisation avantageux, l'outil peut comporter un étrier-support à deux branches écartées l'une de l'autre, l'extrémité libre de chacune des deux branches supportant un corps dans lequel un élément formant un des pistons secondaires est monté en translation longitudinale entre sa position inactive dans laquelle il est rentré au moins partiellement à l'intérieur du corps et sa position active dans laquelle il fait plus saillie à l'extérieur du corps par rapport à sa position inactive.

Avantageusement, chaque crochet est monté pivotant entre une position de verrouillage dans laquelle le bec de verrouillage verrouille le piston secondaire dans sa position inactive et une position d'accrochage dans laquelle le relief d'accrochage vient accrocher le relief d'accrochage du premier boitier tandis que simultanément le bec est verrouillé du piston secondaire.

Avantageusement encore, la mise en place de l'étrier-support autour du premier connecteur provoque le pivotement de chaque crochet de sa première position de verrouillage à sa position d'accrochage du relief d'accrochage du boitier du premier connecteur, puis l'actionnement manuel de la poignée provoque le déplacement de chaque piston principal qui transmet la pression du fluide hydraulique vers le piston secondaire qui translate de sa position inactive à sa position active en exerçant ainsi un effort de poussée contre le panneau auquel est fixé l'embase, de sorte à réaliser le désaccouplement/ déconnexion entre cette dernière et le premier connecteur.

Selon une variante avantageuse de réalisation, l'outil peut comporter une poignée d'actionnement du circuit hydraulique et une tête de désaccouplement supportant les reliefs d'accrochage.

La tête est de préférence distincte et déportée de la poignée.

De préférence également, le au moins un maître-cylindre du circuit hydraulique est intégré à la poignée d'actionnement.

Les conduits peuvent être des flexibles hydrauliques.

L'invention a également pour objet l'utilisation d'un outil qui vient d'être décrit pour réaliser le désaccouplement/la déconnexion entre connecteurs multicontacts d'un ensemble de connexion, notamment embarqués dans un avion.

Ainsi, l'invention consiste en un outil hydraulique de désaccouplement de connecteurs complémentaires dans leur configuration connectée, dont l'efficacité est garantie car la mise en place de sa tête autour d'un des connecteurs garantit à la fois la libération d'au moins un piston de poussée contre le panneau auquel est fixé l'autre connecteur et l'accrochage de l'un des boitiers de connecteurs.

En outre, la force d'actionnement manuelle nécessaire pour mettre en œuvre le désaccouplement est réduite du fait du circuit hydraulique à maître-cylindre qui délivre une pression de fluide élevée sans perte de force (déformation, frottement ...) via un bras de levier.

Les avantages procurés par l'outil selon l'invention sont nombreux parmi lesquels on peut citer:
- il n'est plus nécessaire de concevoir les connecteurs en les dotant chacun de systèmes d'aide à leur désaccouplement. Il en résulte un gain en dimensions et en poids ainsi qu'en coût de réalisation. Le gain de poids est particulièrement avantageux pour les applications dans lesquelles les connecteurs sont embarqués comme pour l'aéronautique ;
- le bon positionnement de l'outil autour du connecteur à désaccoupler du connecteur complémentaire est sécurisé par les crochets intégrés dans la tête de désaccouplement ;
- il est facile de déporter la poignée d'actionnement de la tête, ce qui permet d'utiliser aisément l'outil dans un environnement à encombrement réduit ;
- l'outil peut être utilisé avec tous les types de connecteurs connus à partir du moment où le connecteur a été préalablement déverrouillé, notamment des connecteurs multi-contacts, et ce quels que soient les accessoires à l'arrière des connecteurs, comme les brides de différentes longueurs, de formes droites ou coudées. On peut citer ici comme exemples, les séries de connecteurs multi-contacts ARINC600, EN3682, EN4644, EN4165, MIL DTL 83527, SAE AS81659 ou ARINC 404.

L'invention pourra être mieux comprise à la lecture de la description qui va suivre d'exemples non limitatifs de mise en œuvre de celle-ci et à l'examen du dessin annexé sur lequel :
- la figure 1 est une vue en perspective d'un exemple d'outil hydraulique selon l'invention pour le désaccouplement d'un ensemble de connexion à connecteur multi-contacts ;
- la figure 2 est une vue en perspective de la partie tête de l'outil hydraulique selon la figure 1 ;
- la figure 3 est une autre vue en perspective de la partie tête de l'outil hydraulique selon la figure 1 ;
- la figure 4 est une vue en coupe longitudinale du double maître-cylindre du circuit hydraulique de l'outil selon l'invention ;
- les figures 5 et 6 sont des vues en perspective du premier connecteur multi-contacts de l'ensemble de connexion pour lequel l'outil hydraulique de désaccouplement est destiné ;
- les figures 7 et 8 sont des vues en perspective du deuxième connecteur multi-contacts formant une embase, de l'ensemble de connexion pour lequel l'outil hydraulique de désaccouplement est destiné, la figure 8 montrant la configuration fixée de l'embase à un panneau d'équipement électronique ;
- les figures 9 et 10 sont des vues en perspective de l'outil hydraulique selon les figures 1 à 3 en configuration de désaccouplement de l'ensemble de connexion multi-contacts illustré aux figures 5 à 8 ;
- la figure 11 est une vue en coupe des figures 9 et 10, réalisée au niveau de la tête de l'outil mise en place autour du premier connecteur, avec les crochets de l'outil dans une position intermédiaire ;
- les figures 11A à 11C représentent les différentes étapes lors du désaccouplement/déconnexion entre connecteurs multi-contacts par l'outil hydraulique selon l'invention ;
- les figures 12 et 13 sont des vues de détail qui montrent par transparence les crochets de l'outil dans une position intermédiaire de recouvrement du premier connecteur avant l'opération de désaccouplement proprement dite.

Dans l'ensemble de la présente demande, les termes « avant », « arrière », « supérieure », « inférieure », « intérieur » et « extérieur » sont à considérer en référence à un ensemble de connexion avec les deux connecteurs 8, 9 connectés mutuellement, que l'outil selon l'invention peut désaccoupler. Ainsi, la face avant du connecteur 8, que l'on peut également désigner par face de connexion, est la face du côté de laquelle la connexion avec le connecteur complémentaire 9 est réalisée.

On a représenté aux figures 1 à 3, un outil hydraulique désigné globalement par la référence 1, qui permet le désaccouplement d'un ensemble de connexion à connecteurs multi-contacts 8, 9 comme détaillé par la suite.

La configuration de désaccouplement de l'ensemble de connexion par l'outil 1 selon l'invention est montrée en figure 11C.

Cet outil 1 comprend tout d'abord une poignée d'actionnement 2 d'un circuit hydraulique explicité ci-après, ainsi qu'une tête 3 qui est distincte et déportée de la poignée 2. La poignée d'actionnement 2 et la tête 3 sont reliés entre elles par des flexibles 61, 62 du circuit hydraulique. Le fait que la poignée 2 soit déportée de la tête 3 permet avantageusement un désaccouplement entre deux connecteurs 8, 9 dans un environnement dans lequel l'accessibilité est restreinte ou autrement dit dans un encombrement réduit.

La tête 3 comporte un étrier-support 4 à deux branches 40, 41 écartées l'une de l'autre. L'extrémité libre de chacune des deux branches 40, 41 supporte ou intègre un corps 42, 43.

Un piston 44, 45, qui constitue un piston secondaire du circuit hydraulique 6, est monté en translation longitudinale entre une position inactive dans laquelle il est rentré complètement à l'intérieur du corps et une position active dans laquelle il est en saillie à l'extérieur du corps par rapport à sa position inactive.

En extrémité libre de chacune des deux branches 40, 41 est monté pivotant un crochet 5 dont la fonction est à la fois de verrouiller les pistons secondaires 44, 45 dans leurs positions active et inactive et de permettre un accrochage d'un des deux connecteurs 8, afin de réaliser son désaccouplement/déconnexion avec l'autre des deux connecteurs 9 de l'ensemble de connexion.

Plus précisément, comme illustré en figure 11, chaque crochet 5 est monté pivotant autour d'un axe 50 sur chaque branche 40, 41 et comporte un bec 51 dont la forme est adaptée pour épouser celle d'un épaulement 440, 450 d'un piston secondaire 44, 45.

Ainsi, le pivotement de chaque crochet 5 se fait entre une première position dans laquelle il autorise la translation d'un des deux pistons secondaires 44 ou 45, et une position intermédiaire dans laquelle il vient bloquer la translation de ce même piston secondaire 44 ou 45.

Plus précisément, dans une position intermédiaire de verrouillage, le bec 51 vient s'accrocher sur le premier épaulement 440 ou 450, afin de verrouiller c'est-à-dire bloquer en translation les pistons 44 et 45.

Pour pouvoir accrocher le connecteur 8 simultanément à leur pivotement, chacun des crochets 5 comporte un relief d'accrochage 52 ou 53 adapté pour s'accrocher à une portion de la surface extérieure 86 et 87, du boitier 80 du connecteur 8 lorsque ledit crochet est dans sa première position après être passé par la position intermédiaire lors de la mise en place de la tête 3 de l'outil sur le boitier 80 du connecteur 8.

Pour ramener chacun des deux crochets 5 dans sa position intermédiaire depuis sa première position, et ce en l'absence de pression dans le circuit hydraulique 6, un bouton 46, 47 est monté coulissant transversalement dans chacune des deux branches 40, 41. Ainsi, un opérateur peut appuyer depuis l'extérieur sur l'un et/ou l'autre des boutons 46, 47 pour ramener le ou les crochets 5 dans leur position intermédiaire autorisant la désolidarisation du connecteur 8 de la tête de désaccouplement 3.

Dans le mode de réalisation illustré aux figures 11 à 13, chacun des deux pistons secondaires 44, 45 peut être muni d'un patin d'amortissement 48 vissée au moyen d'une vis 49 au corps du piston secondaires. Ces patins 48 permettent d'amortir l'appui des pistons 44, 45 contre le panneau et ainsi ne pas marquer celui-ci lors du désaccouplement des connecteurs avec l'outil selon l'invention.

Dans le mode de réalisation illustré aux figures 11 et 11A à 11C, du fait de la dissymétrie entre les deux côtés latéraux du boitier 80 du connecteur 8, les reliefs d'accrochage 52, 53 sont différents d'un crochet 5 à l'autre. Ainsi, le relief d'accrochage 52 est un trou débouchant réalisé à travers l'un des crochets 5, tandis le relief d'accrochage 53 de l'autre crochet 5 est un décrochement réalisé sur la paroi intérieure de ce dernier.

Le circuit hydraulique 6 qui peut être actionné par la poignée 2 comporte au moins deux cylindres 60 et au moins deux pistons principaux 60_{P} synchronisés en déplacement formant, avec les cylindres 60, deux maîtres-cylindres. La figure 4 montre en détail l'intérieur du double maître-cylindre à l'intérieur duquel les deux pistons principaux se déplacent de manière synchronisée par l'actionnement de la poignée 2, 22.

Chacun des deux flexibles hydrauliques 61, 62 relie donc les cylindres 60 à chaque corps 42, 43 de l'étrier-support. Les deux flexibles 61, 62 peuvent être fixés au moyen de collier de fixation 63 le long de l'étrier-support 4.

Dans le mode de réalisation illustré aux figures 1, 9 et 10, la poignée d'actionnement 2 intègre en son sein les maîtres-cylindres 60 du circuit hydraulique 6. Le levier d'actionnement 20 de la poignée 2 est monté pivotant sur les maîtres-cylindres 60 autour d'un axe 21 tandis que l'autre branche 22 de la poignée est fixée rigidement au maître-cylindre 6 et en outre loge en partie les flexibles hydrauliques 61, 62.

On a représenté aux figures 5 à 8, les deux connecteurs multi-contacts 8, 9 complémentaires d'un ensemble de connexion, destiné à être désaccouplé par un outil hydraulique 1 qui vient d'être décrit.

Le premier connecteur 8 est par exemple de type mâle, notamment une fiche, tandis que le deuxième connecteur 9 est de type femelle, notamment une embase. L'embase 1 peut être aussi de type mâle et la fiche 8 de type femelle.

Dans l'ensemble des figures décrites, le premier connecteur 8 est une fiche femelle et le deuxième connecteur 9 est une embase mâle, et ces premier et deuxième connecteurs présentent une section générale perpendiculairement à leur axe longitudinal X de forme rectangulaire.

Chaque connecteur multi-contacts 8, 9 est destiné à véhiculer des signaux optiques, électriques ou de la puissance. En variante, des signaux ou de la puissance de type différent peuvent être véhiculés par chacun des connecteurs multi-contacts et des contacts de taille et de type différents sont alors simultanément disposés en leur sein.

Les contacts peuvent être des contacts simples ou multiples comme des contacts coaxiaux ou triaxiaux, des contacts quadrax, des RJ45 ou tout type de contacts haut débit. Ces contacts peuvent également être des contacts optiques avec des contacts lentillés de type « expanded beam » ou des contacts « physical contact » de type ARINC 801 ou EN 4531 ou encore des contacts optoélectroniques.

Le premier connecteur multi-contacts 8 comporte tout d'abord un boîtier 80 qui est, dans l'exemple décrit, réalisé d'une seule pièce ou plusieurs pièces pour faciliter la mise en place de pièces de maintien.

Le boitier 80 comporte une pluralité d'alvéoles 81, ménagée dans le boîtier 80, depuis une face arrière 82 jusqu'à une face avant 83, que l'on peut désigner également par face de connexion, en regard du deuxième connecteur 9 lorsque les connecteurs 8 et 9 sont connectés mutuellement.

Dans l'exemple décrit, les faces avant 83 et arrière 82 sont parallèles et s'étendent perpendiculairement à l'axe rectiligne des alvéoles 81.

Le boîtier 80 peut comporter deux bras de guidage 84 s'étendant au-delà de la face de connexion 83 de chaque côté de celle-ci.

Bien que non représenté, le premier connecteur 8 peut comporter une partie d'attache s'étendant en prolongement du boîtier 80 selon l'axe longitudinal X depuis la face arrière. Cette partie d'attache peut comporter par exemple deux branches ayant chacune une extrémité accrochée de façon amovible sur le boîtier 80 et une autre extrémité reliée à une partie de jonction. La partie de jonction peut définir une pluralité de zones d'attache. Bien que non représentée, chaque zone d'attache peut présenter une surface de réception semi-circulaire sur laquelle les câbles auxquels le premier connecteur 8 est relié peuvent être appuyés et/ou fixés.

Le premier connecteur 8 peut comporter un joint avant non représenté à disposer sur la face de connexion 83 du boîtier 80 et ce joint avant peut comporter des passages venant en regard des alvéoles 81 lorsque le joint est en place sur la face de connexion 83. Le joint avant est par exemple réalisé en silicone.

Le premier connecteur 8 peut comporter un joint arrière à disposer contre la face arrière 82 du boîtier 80. Similairement au joint avant, ce joint arrière peut comprendre autant de passages que le boîtier 80 comporte d'alvéoles 81, les passages du joint arrière venant en regard des alvéoles 81 lorsque le joint arrière est en place sur la face arrière du boîtier.

Les alvéoles 81 reçoivent une partie des contacts non représentés du premier connecteur 8. Les contacts peuvent comporter une partie reçue dans les alvéoles 81 et une partie faisant saillie au-delà de la face de connexion 83 du boîtier 8. La partie reçue dans les alvéoles 81 peut avoir une longueur comprise entre 50 et 75 % de la longueur des contacts.

Une pièce de maintien non représentée, peut être disposée dans chaque alvéole 81 à proximité de la face arrière, cette pièce de maintien pouvant assurer la fixation d'un contact dans le boîtier 80. En variante, les pièces de maintien peuvent être moulés et intégrés au boîtier 80, notamment dans le cas où le boîtier 80 est réalisé en deux parties.

Le premier connecteur 8 comporte à l'une de ses extrémités latérales, une excroissance 85 formant un logement de forme intérieure cylindrique sur la majeure partie de sa hauteur qui constitue son fond. Ce logement 85 forme un détrompeur femelle comme expliqué par la suite.

A l'autre de ses extrémités latérales, le premier connecteur 8 comporte un pion 86 qui fait saillie vers l'extérieur. Dans le mode illustré, ce pion 86 permet un contrôle sensitif par la main de l'opérateur pour vérifier la position déverrouillée du capot de verrouillage 10 explicité ci-après.

Sur les figures 7 et 8, on a représenté une embase 9 d'un connecteur multi-contacts, destinée à être connectée avec le premier connecteur multi-contacts qui vient d'être décrit.

L'embase 9 de connecteur comporte également un boîtier 90 qui est, dans l'exemple décrit, réalisé d'une seule pièce en matière plastique.

Le boitier 90 comporte une pluralité d'alvéoles 91 ménagée dans le boîtier 90, depuis une face arrière 92 jusqu'à une face avant 93, que l'on peut désigner également par face de connexion.

Dans l'exemple décrit, les faces 92 et 93 sont parallèles et s'étendent perpendiculairement à l'axe rectiligne X des alvéoles 93, cet axe rectiligne X constituant l'axe du boitier.

Tel qu'illustré en figure 7, l'embase 9 de connecteur multi-contacts comprend deux pièces d'accrochage 94 comportant chacun au moins un crochet 95 de fixation du boitier, montés chacun coulissant sur le boitier 90, perpendiculairement à son axe X, entre au moins une position rétractée de libération et au moins une position déployée de fixation.

Les deux pièces d'accrochage 94 s'écartent l'une de l'autre lorsqu'elles coulissent chacune de leur position rétractée vers leur position déployée.

Chaque pièce d'accrochage 94 comporte une languette 96 servant chacune d'appui d'un doigt d'un opérateur et qui s'étendent parallèlement à l'axe X et du côté de la face arrière 92 du boitier 90 et de la face arrière 93 du panneau P.

Deux ressorts 97, distincts des pièces d'accrochage 94, sont montés libre chacun dans un logement 98 du boitier 90 en étant d'une part en appui contre ce dernier et d'autre part en appui contre une pièce d'accrochage 94. Chaque ressort 97 exerce sur le boitier 90 un effort de poussée perpendiculairement à l'axe X du boitier, au moins dans une position déployée et en l'absence d'appui sur une languette 96 correspondante. Chaque ressort 97 est un ressort hélicoïdal de compression. Chaque ressort 97 peut être monté de telle manière à être précontraint dans la position extrême déployée de fixation de la pièce d'accrochage 94 contre laquelle il est en appui.

Le boitier 90 peut comporter une première nervure 98 qui s'étend perpendiculairement à l'axe X sur tout ou partie de la face supérieure du boîtier. Une deuxième nervure 99 est ménagée sur la face supérieure du boîtier et s'étend parallèlement à la première nervure 98 dans sa portion centrale.

Le boitier 90 comporte enfin deux reliefs allongés 100 chacun sous la forme d'une pente inclinée qui s'étendent dans le prolongement des portions d'extrémité de la première nervure 98.

La portion centrale de la première nervure 98 est dans l'exemple illustré ménagée sur la face supérieure du boitier 90 et délimite l'arête de la face arrière 92 du boitier. Les portions d'extrémité de la première nervure 98 délimitent une arête des extrémités latérales du boitier.

Tel que mieux illustré en figures 7 et 8, chaque pièce d'accrochage 94 peut comporter une patte de maintien 101 recourbée à son extrémité pour venir en butée contre un relief allongé 100 dans la position extrême déployée de fixation de la pièce 94.

Les dimensions de l'ouverture O et l'épaisseur du panneau P dans lequel est fixée une embase 9 peuvent être telles qu'en configuration fixée, l'extrémité recourbée de la patte de maintien 101 n'est pas en butée contre un relief 100. En effet, dans une configuration fixée, la pièce d'accrochage 94 est dans une position déployée intermédiaire ou autrement dit, elle n'est pas déployée à sa course maximale.

Les première 98 et deuxième 99 nervures ainsi que les reliefs 100 définissent ensemble une glissière de coulissement de la pièce d'accrochage 94 perpendiculairement à l'axe X du boitier 90.

Dans cette embase 9, la pièce d'accrochage 94 est encliquetée sur le boitier 90 et peut coulisser de cette position extrême déployée de fixation à une position extrême rétractée de libération.

Cette position extrême de libération peut être atteinte par butée des languettes 96 contre des parties 102 reliées au boitier 90. Elle peut être également atteinte par butée des languettes 96 contre le boitier 90. Elle peut l'être encore par butée mutuelle entre les deux pattes de maintien 101 en regard l'une de l'autre, c'est-à-dire coulissantes sur la même face supérieure de boitier selon la même direction perpendiculaire à l'axe X.

Lorsqu'une embase 9 de connecteur n'est pas en configuration fixée à un panneau P et en l'absence d'appui sur les languettes 96, les pièces d'accrochage 94 sont dans la position extrême déployée, et sont retenues par les reliefs 100 coopérant avec les pattes de maintien 101. De préférence, dans cette position extrême déployée, les ressorts 97 sont à l'état précontraint.

Lorsqu'une embase 9 de connecteur est en configuration fixée à un panneau Pet en l'absence d'appui sur les languettes 96, les pièces d'accrochage 94 sont dans une position intermédiaire déployée, et ne sont pas retenues par les reliefs 100 mais sont retenus par les crochets 95 contre l'ouverture O du panneau P et coopérant avec la face P0 du panneau P.

Tel que mieux illustré en figures 7 et 8, une pièce d'accrochage 94, peut comporter avantageusement deux crochets 95, dont l'un coulissant sur la face supérieure du boitier et l'autre coulissant sur la face inférieure du boitier. Ainsi, on peut réaliser ainsi une fixation de l'embase 9 avec quatre crochets 95 de fixation du boitier. Cela permet une meilleure tenue mécanique, en particulier en cas de traction sévère de l'embase 9 vers l'arrière du panneau P ou de traction sévère selon une direction perpendiculaire à l'axe X.

Comme on peut mieux le voir sur la figure 8, l'embase 9 de connecteur peut comporter une partie d'attache 103 s'étendant dans le prolongement du boîtier 3 selon l'axe X depuis la face arrière. La partie d'attache 103 présente une pluralité de zones d'attache 104.

Comme représenté en figures 7 et 8, un ou plusieurs pions de verrouillage 105 peuvent être ménagés au moins sur la face supérieure du boîtier. D'autres pions de verrouillage peuvent également être ménagés sur la face inférieure du boîtier 90. Ces pions de verrouillage 105 sont dans les exemples considérés réalisés d'une seule pièce avec le boîtier 90. Ces pions de verrouillage 105 sont configurés pour coopérer avec les encoches ou lumières 11 réalisées dans un capot de verrouillage 10 monté coulissant sur le boitier 80 du premier connecteur 8, comme détaillé ci-après.

L'embase 9 de connecteur peut comporter, sur chacune de ses extrémités latérales, une excroissance 106 servant de surface d'appui plan contre la face arrière P1 du panneau P. Un pion de guidage 107 configuré pour coopérer avec une ouverture d'un panneau P, peut faire saillie sur l'une des surfaces d'appui 106.

Un détrompeur mâle 12 ou clef de codage est monté dans un logement cylindrique complémentaire 108 qui fait saillie sur l'autre des surfaces d'appui 106. Cette clef de codage 12 est configurée pour coopérer avec le détrompeur femelle 85 de la fiche 8 complémentaire à l'embase 9.

On précise ici que, dans les exemples illustrés, le pion de guidage 107 et le détrompeur mâle 12/108 ne servent pas de moyen de fixation de l'embase 9 mais que l'on pourrait le cas échéant se servir de l'un et/ou l'autre du pion 107 ou du détrompeur 108 pour réaliser une fixation complémentaire du type vis/écrou.

Enfin, le boitier 90 peut comporter, à chacune de ses extrémités latérales, une rainure 109 ménagée depuis la face avant 91 du boitier qui s'étend parallèlement à son axe X. Il peut aussi s'agir d'une portion pleine. Ces rainures ou portions pleines 109 sont destinées à coopérer avec les bras de guidage 84 de la fiche 8 lors de la connexion avec l'embase 9.

Les deux connecteurs multi-contacts 8, 9 de l'ensemble de connexion sont avantageusement configurés pour être verrouillés mutuellement. Comme illustré en figures 5 et 6, le verrouillage peut être réalisé avantageusement par un capot de verrouillage 10 monté coulissant transversalement par rapport au boîtier 80 du premier connecteur 8 entre une position de verrouillage et une position de déverrouillage, et réciproquement.

Comme mieux représenté sur les figures 5 et 6, ce capot de verrouillage 10 peut présenter une forme en U en section dans un plan perpendiculaire à l'axe X du connecteur 8. Le capot 10 comporte alors un fond venant en regard d'une face latérale du boîtier 80 et deux branches parallèles venant respectivement en regard d'une partie de la face supérieure du boîtier 80 et d'une partie de la face inférieure du boîtier 80.

Comme représenté sur la figure 5, une ou plusieurs fenêtres ou lumières 11 peuvent être ménagées dans une des branches, voire dans chaque branche. Ces fenêtres peuvent présenter, lorsqu'elles sont observées en vue de dessus ou de dessous du boitier 80, une forme sensiblement en L. La plus grande dimension mesurée entre deux bords opposés d'une fenêtre 11 définit l'amplitude du mouvement de coulissement du capot de verrouillage 10 par rapport au boîtier 80 lorsqu'il passe d'une position de verrouillage à une position de déverrouillage.

Pour réaliser le verrouillage mutuel entre le premier connecteur 8 et le deuxième connecteur 9, on procède de la manière suivante.

Lors d'une première étape, le premier connecteur 8 avec le capot de verrouillage 10 en position déverrouillée est poussé, par exemple à la main, vers l'embase 9 qui a été préalablement introduite à travers une ouverture O du panneau Pet solidarisé à ce panneau par les crochets 94. A l'issue de cette étape, le capot de verrouillage 10 est au contact des boîtiers 80 et 90. Toujours à l'issue de cette étape, les pions de verrouillage 105 du boîtier 90 sont reçus dans la petite portion du L formé par chaque lumière 11 du capot de verrouillage 10.

Lors d'une étape ultérieure, une force est exercée, par exemple à la main, perpendiculairement à l'axe X. Cette force provoque le coulissement du capot de verrouillage 10 par rapport aux boîtiers 80 et 90, transversalement à l'axe X.

Le coulissement du capot 10 provoque l'avancée de chaque pion 105 le long de la grande portion du L de chaque lumière 11. A l'issue de cette étape, chaque pion 105 est en butée contre un bord de la rainure lumière et bloqué dans cette dernière. Le capot 10 est alors en position verrouillée, solidarisant l'un à l'autre les connecteurs 8 et 9.

Comme montré en figure 6, dans la position de déverrouillage, un espace libre E est dégagé entre le fond du capot 10 et le bord latéral du boitier du connecteur 8.

On va maintenant décrire en référence aux figures 11A à 11C, l'utilisation de l'outil hydraulique 1 selon l'invention par un opérateur, qui permet le désaccouplement entre connecteurs 8, 9 du même ensemble de connexion, lorsque les connecteurs 8, 9 sont connectés et verrouillés mutuellement.

On déverrouille tout d'abord le capot de verrouillage 10 et on l'amène dans sa position de déverrouillage, ce qui dégage l'espace E entre le fond du capot et le bord latéral du boitier 80.

Puis, on amène la tête 3 de l'outil 1 de sorte que l'étrier-support 4 vient recouvrir en quelque sorte le premier connecteur 8 avec les branches 40, 41 de part et d'autre du boitier 80. Dans cette position, le corps 42 en extrémité de branche 40 est logé dans l'espace E dégagé par le capot déverrouillé 10, et le corps 43 de l'extrémité de l'autre branche 41 vient s'appuyer sur le système de rétention de la clé de détrompage 12 (figure 11A).

Dans cette position de recouvrement, comme on peut le voir sur la figure 11A, les branches d'appui 40 et 41 de la pièce tête de désaccouplement 3 viennent prendre appui contre les portions latérales du boitier 80 à l'arrière de celui-ci. Dans cette position également, aucune pression n'a été amenée dans le circuit hydraulique 6. Les pistons 44, 45 sont donc dans leur position inactive et les crochets 5 basculent dans leur position intermédiaire dans laquelle leurs becs 51 accrochent les premiers épaulements 440, 450 des pistons 44, 45 (figures 12 et 13).

Un ressort hélicoïdal 54 agencé transversalement à chaque crochet 5 permet avantageusement de ramener le piston 44 ou 45 à la verticale. Ces ressorts 54 sont comprimés par le passage des épaulements lors de l'engagement de la tête de l'outil

Puis, on continue la poussée de la tête 3 en direction du panneau P, ce qui provoque la mise en appui des crochets 5 contre le boitier 80 et ainsi leur pivotement simultané autour de leur axe 50, dans leur première position dans laquelle les autres reliefs 52, 53 viennent s'accrocher sur deux portions de la surface extérieure du boitier 80 (figure 11B).

Plus précisément, le trou débouchant 52 de l'un des crochets 5 vient s'encliqueter autour du pion 86 du boitier 80 et le dégagement 53 de l'autre crochet 5 vient accrocher une portion 87 du boitier autour de la clé de détrompage/codage 85.

Dans cette première position, les pistons 44, 45 sont libres de translater dans leur corps 42, 43 respectifs car aucun des crochets 5 ne les verrouille c'est-à-dire ne les bloque en translation. Autrement dit, les épaulements 440, 450 des pistons 44, 45 sont distants des crochets 5.

On peut prévoir avantageusement que cette configuration corresponde à une mise en appui des pistons 44, 45 contre le panneau P.

On réalise alors l'actionnement manuel de la poignée 2, ce qui provoque le déplacement des pistons principaux synchronisés qui transmettent la pression du fluide hydraulique au travers du circuit hydraulique 6 vers les deux pistons secondaires 44, 45.

Ces deux pistons 44, 45 translatent alors de leur position inactive à leur position active en exerçant ainsi un effort de poussée simultanée et symétrique de part et d'autre du connecteur 8 contre le panneau P auquel l'embase 9 est fixée. Les patins 48 permettent d'amortir la force d'appui des pistons 44, 45 contre le panneau P et ainsi de ne pas marquer celui-ci.

Cet effort de poussée permet un recul de la tête 3 à laquelle est solidarisée le premier connecteur 8 par l'intermédiaire des reliefs 52, 53 des crochets 5.

La course des pistons 44, 45 générée par la pression hydraulique depuis la poignée 2 permet un recul complet jusqu'à atteindre le désaccouplement/la déconnexion complet entre l'embase 9 et l'ensemble solidaire tête 3/connecteur 8 (figure 11C).

Du fait de l'effort de poussée simultanée et symétrique des pistons 44, 45, le désaccouplement est symétrique et se fait dans l'axe X des contacts, ce qui garantit l'intégrité de ces derniers. En outre, la force d'actionnement manuelle à appliquer sur la poignée 2 nécessaire au désaccouplement est réduite du fait de la démultiplication importante liée à l'utilisation du bras de levier de la poignée et transmise avec un minimum de pertes jusqu'au niveau du connecteur par l'intermédiaire de la pression du fluide dans le circuit hydraulique 6.

Une fois le désaccouplement complet réalisé, la poignée 2 peut alors être relâchée, et les pistons 44, 45 sont ramenés dans leur position inactive, i.e. rentrée dans leurs logements respectifs.

Pour désolidariser finalement le connecteur 8 de la tête 3, il suffit de réaliser un appui sur les deux boutons 46, 47 situés de part et d'autre de l'étrier-support 4. Cet appui provoque le déplacement des boutons 46, 47 vers l'intérieur de l'étrier 4 et donc le pivotement des crochets 5 et leur retour dans leur position intermédiaire dans laquelle ils viennent à nouveau verrouiller les pistons 44, 45 par leurs épaulements 440, 450. La libération du connecteur de l'outil ne se fait donc que sur opération manuelle supplémentaire, ce qui permet de libérer le connecteur de l'outil seulement au moment choisi.

D'autres variantes et améliorations peuvent être apportées sans pour autant sortir du cadre de l'invention.

Ainsi, dans les exemples illustrés, le désaccouplement avec l'outil selon l'invention est réalisé pour deux connecteurs multicontacts de type série QR, l'outil selon l'invention peut s'appliquer à tous types connecteurs dès lors qu'ils présentent des reliefs d'accrochage complémentaires à ceux de l'outil. On peut citer ici les séries de connecteurs multi-contacts ARINC600, EN3682, EN4644, EN4165, MIL DTL 83527, SAE AS81659 ou ARINC 404. Des connecteurs circulaires peuvent également être envisagés.

De même, les exemples illustrés se rapportent à un outil de désaccouplement avec deux pistons principaux synchronisés en déplacement pour mettre en appui de manière simultanée deux pistons secondaires de part et d'autre des connecteurs. Mais, on peut aussi envisager un outil avec un circuit hydraulique qui déplacerait un seul piston secondaire de forme générale annulaire qui viendrait se positionner initialement autour de connecteurs circulaires et dont la poussée contre le panneau serait uniforme et selon une zone annulaire.

Par ailleurs, le système de verrouillage/déverrouillage illustré entre connecteurs est constitué d'un capot de verrouillage que l'on fait glisser transversalement par rapport au boitier de connecteur. Mais tout autre système de verrouillage/déverrouillage manuel au préalable du désaccouplement selon l'invention peut être envisagé.

De plus, si dans les exemples illustrés l'outil hydraulique selon l'invention sert à réaliser le désaccouplement entre connecteurs de section générale rectangulaire, on peut envisager de réaliser un outil pour connecteurs d'autre section, comme des connecteurs à section circulaire.

Par ailleurs, dans les exemples illustrés, les deux crochets de l'outil qui viennent s'accrocher de part et d'autre de la surface extérieure du boitier de connecteur, ne sont pas identiques du fait des reliefs d'accrochage différents: un trou débouchant d'un côté, un dégagement ou rainure de l'autre. On peut également réaliser un outil dont la tête comprendrait deux crochets identiques.

Dans les modes de réalisation illustrés, la poignée de l'outil est déportée de la tête afin de pouvoir réaliser un désaccouplement/une déconnexion dans un encombrement réduit. On peut aussi réaliser un ensemble monobloc qui intégrerait à la fois la poignée et la tête avec son étrier-support.

L'invention n'est pas limitée aux exemples qui viennent d'être décrits. On peut notamment combiner entre elles des caractéristiques des exemples illustrés au sein de variantes non illustrées.

L'expression « comportant un » doit être comprise comme signifiant « comportant au moins un », sauf lorsque le contraire est spécifié.

## Revendications

1. Outil (1) pour désaccouplement d'un ensemble de connexion,
l'ensemble de connexion comportant :
- un premier connecteur, notamment un connecteur multicontacts (8) comportant des reliefs d'accrochage et,
- un deuxième connecteur, notamment un connecteur multicontacts (9), de type complémentaire au premier connecteur, le deuxième connecteur formant une embase, destinée à être fixée à un panneau (P), les premier et deuxième connecteurs comportant chacun un boitier (80, 90) s'étendant selon un axe (X) et comportant une face de connexion, les premier et deuxième connecteurs étant connectés entre eux par leurs faces de connexions, l'outil (1) comportant :
- au moins un crochet (5) comportant au moins un relief d'accrochage (52, 53) destiné à coopérer par accrochage avec un relief d'accrochage (86, 87) du premier boîtier,
- un circuit hydraulique (6) comportant au moins un cylindre (60), au moins un piston dit piston principal (60_{P}) formant avec le cylindre un maître-cylindre, au moins un conduit (61, 62) reliant le piston principal à au moins un piston secondaire,
l'outil (1) étant **caractérisé par le fait que** :
- le crochet (5) comporte en outre un bec (51) de verrouillage;
- le circuit hydraulique peut être actionné une fois l'accrochage d'au moins un relief du premier boitier par le relief d'accrochage du crochet réalisé, provoquant ainsi le déplacement du piston principal qui transmet la pression du fluide hydraulique vers le au moins un piston secondaire qui translate de sa position inactive dans laquelle il est verrouillé par le bec de verrouillage jusqu'à ce que l'accrochage du relief du premier boitier soit réalisé, à une position active dans laquelle il est déverrouillé et peut exercer ainsi un effort de poussée contre le panneau auquel est fixé l'embase, de sorte à réaliser le désaccouplement/la déconnexion entre l'embase et le premier connecteur.

2. Outil (1) selon la revendication 1, **caractérisé par le fait que** le circuit hydraulique comporte au moins deux pistons principaux (60_{P}) synchronisés en déplacement, au moins deux conduits (61, 62) reliant les au moins deux pistons principaux à au moins deux pistons secondaires.

3. Outil (1) selon la revendication 1 ou 2, comportant deux crochets (5) comportant chacun au moins un relief d'accrochage (52, 53) destiné à s'accrocher à une portion de la surface extérieure (87, 86) du boitier (80) du premier connecteur.

4. Outil (1) selon la revendication 3, un des crochets comportant en tant que relief d'accrochage un trou débouchant (52) tandis que l'autre des crochets comporte un dégagement ou une rainure (53) en tant que relief d'accrochage.

5. Outil selon l'une des revendications précédentes, **caractérisé par le fait qu'**il comporte un étrier-support (4) à deux branches (40, 41) écartées l'une de l'autre, l'extrémité libre de chacune des deux branches supportant un corps (42, 43) dans lequel un élément formant un des pistons secondaires (44, 45) est monté en translation longitudinale entre sa position inactive dans laquelle il est rentré au moins partiellement à l'intérieur du corps et sa position active dans laquelle il fait plus saillie à l'extérieur du corps par rapport à sa position inactive.

6. Outil selon l'une des revendications précédentes, **caractérisé par le fait que** chaque crochet (5) est monté pivotant entre une position de verrouillage dans laquelle le bec de verrouillage verrouille le piston secondaire dans sa position inactive et une position d'accrochage dans laquelle le relief d'accrochage vient accrocher le relief d'accrochage du premier boitier tandis que simultanément le bec est déverrouillé du piston secondaire.

7. Outil (1) selon la revendication 5 en combinaison avec la revendication 6, **caractérisé par le fait que** la mise en place de l'étrier-support autour du premier connecteur provoque le pivotement de chaque crochet de sa position de verrouillage à sa position d'accrochage du relief d'accrochage du boitier du premier connecteur, puis l'actionnement manuel de la poignée provoque le déplacement de chaque piston principal qui transmet la pression du fluide hydraulique vers le piston secondaire qui translate de sa position inactive à sa position active en exerçant ainsi un effort de poussée contre le panneau auquel est fixé l'embase, de sorte à réaliser le désaccouplement/ déconnexion entre cette dernière et le premier connecteur.

8. Outil (1) selon l'une des revendications précédentes, **caractérisé par le fait qu'**il comporte une poignée d'actionnement (2) du circuit hydraulique et une tête de désaccouplement (3) supportant les reliefs d'accrochage.

9. Outil (1) selon la revendication 8, la tête étant distincte et déportée de la poignée.

10. Outil (1) selon l'une des revendications 8 ou 9, le au moins un maître-cylindre du circuit hydraulique étant intégré à la poignée d'actionnement (2).

11. Outil (1) selon l'une des revendications précédentes, les conduits étant des flexibles hydrauliques.

12. Utilisation d'un outil (1) selon l'une des revendications précédentes pour réaliser le désaccouplement/la déconnexion entre connecteurs multicontacts d'un ensemble de connexion, notamment embarqués dans un avion.

## Patentansprüche

1. Werkzeug (1) zum Entkuppeln einer Verbindungsanordnung, wobei die Verbindungsanordnung aufweist:
- einen ersten Verbinder, insbesondere einen mehrpoligen Verbinder (8), der Verhakungsreliefs aufweist, und
- einen zweiten Verbinder, insbesondere einen mehrpoligen Verbinder (9), eines zum ersten Verbinder komplementären Typs, wobei der zweite Verbinder einen Sockel bildet, der dazu bestimmt ist, an einer Platte (P) befestigt zu werden, wobei der erste und der zweite Verbinder jeweils ein Gehäuse (80, 90) aufweisen, das sich entlang einer Achse (X) erstreckt und eine Anschlussseite aufweist, wobei der erste und der zweite Verbinder über ihre Anschlussseiten miteinander verbunden sind, wobei das Werkzeug (1) aufweist:
- wenigstens einen Haken (5), der wenigstens ein Verhakungsrelief (52, 53) aufweist, das dazu bestimmt ist, durch Verhakung mit einem Verhakungsrelief (86, 87) des ersten Gehäuses zusammenzuwirken,
- ein Hydrauliksystem (6), das wenigstens einen Zylinder (60), wenigstens einen Kolben, Hauptkolben (60p) genannt, der mit dem Zylinder einen Hauptzylinder bildet, und wenigstens eine Leitung (61, 62), die den Hauptkolben mit wenigstens einem Sekundärkolben verbindet, aufweist,
wobei das Werkzeug (1) **dadurch gekennzeichnet ist, dass**
- der Haken (5) außerdem eine Verriegelungsnase (51) aufweist,
- das Hydrauliksystem betätigt werden kann, sobald die Verhakung wenigstens eines Reliefs des ersten Gehäuses durch das Verhakungsreliefs des Hakens erfolgt ist, wodurch die Verschiebung des Hauptkolbens hervorgerufen wird, welcher den Druck des Hydraulikfluids auf den wenigstens einen Sekundärkolben überträgt, welcher sich aus seiner inaktiven Position, in welcher er durch die Verriegelungsnase verriegelt ist, bis die Verhakung des Reliefs des ersten Gehäuses erfolgt, in eine aktive Position verschiebt, in welcher er entriegelt ist und somit eine Schubkraft auf die Platte ausüben kann, an welcher der Sockel befestigt ist, so dass das Entkuppeln/die Lösung der Verbindung zwischen dem Sockel und dem ersten Verbinder durchgeführt wird.

2. Werkzeug (1) nach Anspruch 1, **dadurch gekennzeichnet, dass** das Hydrauliksystem wenigstens zwei Hauptkolben (60p) aufweist, deren Verschiebung synchronisiert erfolgt, wobei wenigstens zwei Leitungen (61, 62) die wenigstens zwei Hauptkolben mit wenigstens zwei Sekundärkolben verbinden.

3. Werkzeug (1) nach Anspruch 1 oder 2, welches zwei Haken (5) aufweist, die jeweils wenigstens ein Verhakungsrelief (52, 53) aufweisen, das dazu bestimmt ist, sich an einem Abschnitt der Außenfläche (87, 86) des Gehäuses (80) des ersten Verbinders zu verhaken.

4. Werkzeug (1) nach Anspruch 3, wobei einer der Haken als Verhakungsrelief ein Durchgangsloch (52) aufweist, während der andere der Haken eine Aussparung oder eine Rille (53) als Verhakungsrelief aufweist.

5. Werkzeug nach einem der vorhergehenden Ansprüche, **dadurch gekennzeichnet, dass** es einen Stützbügel (4) mit zwei voneinander beabstandeten Schenkeln (40, 41) aufweist, wobei das freie Ende jedes der beiden Schenkel einen Körper (42, 43) trägt, in welchem ein Element, das einen der Sekundärkolben (44, 45) bildet, längs verschiebbar zwischen seiner inaktiven Position, in welcher es wenigstens teilweise ins Innere des Körpers zurückgezogen ist, und seiner aktiven Position, in welcher es aus dem Körper weiter nach außen vorsteht als in seiner inaktiven Position, angebracht ist.

6. Werkzeug nach einem der vorhergehenden Ansprüche, **dadurch gekennzeichnet, dass** jeder Haken (5) schwenkbar zwischen einer Verriegelungsposition, in welcher die Verriegelungsnase den Sekundärkolben in seiner inaktiven Position verriegelt, und einer Verhakungsposition, in welcher sich das Verhakungsrelief mit dem Verhakungsrelief des ersten Gehäuses verhakt, während gleichzeitig die Nase von dem Sekundärkolben entriegelt ist, angebracht ist.

7. Werkzeug (1) nach Anspruch 5 in Kombination mit Anspruch 6, **dadurch gekennzeichnet, dass** die Anbringung des Stützbügels um den ersten Verbinder herum das Schwenken jedes Hakens aus seiner Verriegelungsposition in seine Position der Verhakung mit dem Verhakungsrelief des Gehäuses des ersten Verbinders hervorruft und danach die manuelle Betätigung des Griffs die Verschiebung jedes Hauptkolbens hervorruft, welcher den Druck des Hydraulikfluids auf den Sekundärkolben überträgt, welcher sich aus seiner inaktiven Position in seine aktive Position verschiebt und dabei eine Schubkraft auf die Platte ausübt, an welcher der Sockel befestigt ist, so dass das Entkuppeln/die Lösung der Verbindung zwischen diesem Letzteren und dem ersten Verbinder durchgeführt wird.

8. Werkzeug (1) nach einem der vorhergehenden Ansprüche, **dadurch gekennzeichnet, dass** es einen Betätigungsgriff (2) für das Hydrauliksystem und einen Entkupplungskopf (3), der die Verhakungsreliefs trägt, aufweist.

9. Werkzeug (1) nach Anspruch 8, wobei der Kopf von dem Griff verschieden und zu ihm versetzt ist.

10. Werkzeug (1) nach einem der Ansprüche 8 oder 9, wobei der wenigstens eine Hauptzylinder des Hydrauliksystems in den Betätigungsgriff (2) integriert ist.

11. Werkzeug (1) nach einem der vorhergehenden Ansprüche, wobei die Leitungen Hydraulikschläuche sind.

12. Verwendung eines Werkzeugs (1) nach einem der vorhergehenden Ansprüche zum Durchführen des Entkuppelns/der Lösung der Verbindung zwischen mehrpoligen Verbindern einer Verbindungsanordnung, insbesondere an Bord eines Flugzeugs.

## Claims

1. Tool (1) for uncoupling a connection assembly,
the connection assembly comprising:
- a first connector, in particular a multi-contact connector (8) comprising hooking reliefs, and
- a second connector, in particular a multi-contact connector (9), of a type that complements the first connector, the second connector forming a receptacle designed to be fastened to a panel (P), the first and second connectors each comprising a housing (80, 90) extending along an axis (X) and comprising a connection face, the first and second connectors being connected together via their connection faces,
the tool (1) comprising:
- at least one hook (5) comprising at least one hooking relief (52, 53) designed to interact by hooking to a hooking relief (86, 87) of the first housing,
- a hydraulic circuit (6) comprising at least one cylinder (60), at least one piston called main piston (60p) forming, together with the cylinder, a master cylinder, at least one conduit (61, 62) connecting the main piston to at least one secondary piston,
the tool (1) being **characterized in that**:
- the hook (5) further comprises a locking tip (51);
- the hydraulic circuit may be actuated once the hooking of at least one relief of the first housing via the hooking relief of the hook has been achieved, thereby giving rise to the movement of the main piston that transmits the pressure of the hydraulic fluid toward the at least one secondary piston that shifts from its inactive position, in which it is locked by the locking tip until the hooking of the relief of the first housing has been achieved, to an active position, in which it is unlocked and is able thus to exert a thrust force against the panel to which the receptacle is fastened, in such a manner as to achieve the uncoupling/disconnection between the receptacle and the first connector.

2. Tool (1) according to Claim 1, **characterized in that** the hydraulic circuit comprises at least two main pistons (60p) synchronized in movement, at least two conduits (61, 62) connecting the at least two main pistons to at least two secondary pistons.

3. Tool (1) according to Claim 1 or 2, comprising two hooks (5) each comprising at least one hooking relief (52, 53) designed to hook on a portion of the exterior surface (87, 86) of the housing (80) of the first connector.

4. Tool (1) according to Claim 3, one of the hooks comprising, as hooking relief, an open hole (52) whilst the other of the hooks comprises a recess or a groove (53) as hooking relief.

5. Tool according to one of the preceding claims, **characterized in that** it comprises a stirrup support (4) with two branches (40, 41) separated from one another, the free end of each of the two branches supporting a body (42, 43) in which an element forming one of the secondary pistons (44, 45) is mounted in longitudinal translation between its inactive position, in which it returns at least partially inside the body, and its active position, in which it projects more from the exterior of the body relative to its inactive position.

6. Tool according to one of the preceding claims, **characterized in that** each hook (5) is mounted so as to pivot between a locking position, in which the locking tip locks the secondary piston in its inactive position, and a hooking position, in which the hooking relief hooks the hooking relief of the first housing whilst, simultaneously, the tip is unlocked from the secondary piston.

7. Tool (1) according to Claim 5, in combination with Claim 6, **characterized in that** the positioning of the stirrup support about the first connector gives rise to the pivoting of each hook from its locking position to its hooking position of the hooking relief of the housing of the first connector, then the manual actuation of the grip gives rise to the movement of each main piston, which transmits the pressure of the hydraulic fluid toward the secondary piston that shifts from its inactive position to its active position, thereby exerting a thrust force against the panel to which the receptacle is fastened, in such a manner as to achieve the uncoupling/disconnection between the latter and the first connector.

8. Tool (1) according to one of the preceding claims, **characterized in that** it comprises a grip (2) for actuation of the hydraulic circuit and an uncoupling head (3) supporting the hooking reliefs.

9. Tool (1) according to Claim 8, the head being distinct and offset from the grip.

10. Tool (1) according to one of Claims 8 or 9, the at least one master cylinder of the hydraulic circuit being integrated into the actuation grip (2).

11. Tool (1) according to one of the preceding claims, the conduits being hydraulic hoses.

12. Use of a tool (1) according to one of the preceding claims for achieving the uncoupling/disconnection between multi-contact connectors of a connection assembly, in particular on board an aircraft.
